# EUROPÄISCHE PATENTSCHRIFT

(11) **EP 4 275 849 B1**
(45) Veröffentlichungstag und Bekanntmachung des Hinweises auf die Patenterteilung: **28.01.2026**
(21) Anmeldenummer: 22172797.7
(22) Anmeldetag: 11.05.2022
(51) Int. Cl.: B26D 7/06, B26D 7/02

(54) **SCHNEIDEMASCHINE FÜR LEBENSMITTEL**
CUTTING MACHINE FOR FOOD
MACHINE À DÉCOUPER POUR DENRÉES ALIMENTAIRES

(43) Veröffentlichungstag der Anmeldung: 15.11.2023
(73) Patentinhaber: Gebr. Graef GmbH & Co. KG, 59757 Arnsberg (DE)
(72) Erfinder: Bergmann, Christoph, 59846 Sundern (DE)
(74) Vertreter: Fritz Patent- und Rechtsanwälte PartmbB

(56) Entgegenhaltungen:
- WO-A1-2008/135235
- DE-U1- 29 916 777
- "Montageanleitung HS-/LS-Schlitten f�r Aufschneidemaschinen", 31 May 2014, GRAEF, article GRAEF: "Montageanleitung HS-/LS-Schlitten f�r Aufschneidemaschinen", pages: 1 - 24, XP055624097

## Beschreibung

Die vorliegende Erfindung betrifft eine Schneidemaschine für Lebensmittel gemäß dem Oberbegriff des Anspruchs 1.

Eine Schneidemaschine der vorgenannten Art ist aus der DE 299 16 777 U1 bekannt. Die darin beschriebene Schneidemaschine umfasst einen manuellen Schneidgutvorschub, ein Maschinengehäuse, ein rotierend angetriebenes Kreismesser, sowie einen parallel zur Schneidebene des Kreismessers hin- und her verschiebbaren Schlitten mit einer Schneidgutauflage. Die Schneidemaschine umfasst weiterhin einen auf dem Schlitten quer zu dessen Verschieberichtung gleitverschieblichen und in Schlitten-Verschieberichtung schwenkbar gelagerten Schneidguthalter, an dessen freiem Ende eine Schieberschutzplatte mit Restehalterplatte für den Schneidgutvorschub mit senkrecht zur Schneidebene verlaufender Drehachse schwenkbar befestigt ist. Dabei ist die Restehalterplatte mit der Schieberschutzplatte mittels Magnetkraft leicht lösbar zusammengehalten und gegen Verrutschen in Verschieberichtung des Schlittens durch formschlüssiges Ineinandergreifen mit der Schieberschutzplatte gesichert.

Eine weitere Schneidemaschine ist aus der WO 2008/135 235 A1 bekannt. Die darin beschriebene Schneidemaschine umfasst ein rotierbares, motorisch angetriebenes Schneidmesser und einen Schlitten mit einer Auflagefläche für das Schneidgut, der für die Zuführung des Schneidguts relativ zu dem Schneidmesser hin und her bewegt wird. Die Schneidemaschine umfasst weiterhin einen Restehalter, der eine Mehrzahl von Halteelementen aufweist, die in der Bewegungsrichtung des Schlittens zueinander beabstandet nebeneinander angeordnet sind, wobei die Halteelemente während des Schneidvorgangs auf der von dem Schneidmesser abgewandten Seite des Schneidguts an dem Schneidgut anliegen. Die Schneidemaschine umfasst weiterhin eine Anlageleiste, die dazu eingerichtet ist, an auf der Auflagefläche des Schlittens befindlichem Schneidgut anzuliegen. Die Halteelemente können zusammen in Bewegungsrichtung des Schlittens so verschoben werden, dass bei dem Absenken der Halteelemente die Anlageleiste zwischen zwei benachbarten Halteelementen aufgenommen wird.

Als nachteilig dabei erweist es sich, dass insbesondere dann, wenn die Halteelemente aus einem sehr harten Material wie Edelstahl bestehen, die Anlageleiste von den seitlich an ihr vorbeigleitenden Halteelementen beschädigt wird. Daher muss bei einer derartigen Ausbildung der Halteelemente auch die Anlageleiste aus einem sehr harten Material wie Edelstahl bestehen. Dies führt insgesamt zu einer sehr kostenintensiven Ausbildung des Restehalters und der Anlageleiste.

Das der vorliegenden Erfindung zugrundeliegende Problem ist die Schaffung einer Schneidemaschine der eingangs genannten Art, die zumindest teilweise kostengünstiger hergestellt werden kann und bei der insbesondere eine Beschädigung der Anlageleiste durch die Halteelemente reduziert oder vermieden wird.

Dies wird erfindungsgemäß durch eine Schneidemaschine der eingangs genannten Art mit den kennzeichnenden Merkmalen des Anspruchs 1 erreicht. Die Unteransprüche betreffen bevorzugte Ausgestaltungen der Erfindung.

Gemäß Anspruch 1 ist vorgesehen, dass die Schneidemaschine eine Anlageleiste umfasst, die dazu eingerichtet ist, an auf der Auflagefläche des Schlittens befindlichem Schneidgut anzuliegen, wobei der Resthalter dazu eingerichtet ist, so von oben auf die Anlageleiste aufgebracht zu werden, dass die Anlageleiste zwischen zwei zueinander beabstandeten Teilen des Halteelements oder zwischen zwei benachbarten Halteelementen angeordnet ist.

Ein aus Kunststoff bestehendes oder Kunststoff umfassendes Halteelement lässt sich kostengünstig herstellen, wobei insbesondere ein Spritzgussverfahren angewendet werden kann. Weiterhin kann durch die Verwendung des mindestens einen Halteelements, das zumindest teilweise aus Kunststoff besteht, eine Beschädigung der Anlageleiste durch das mindestens eine Halteelement reduziert oder vermieden werden. Ein weiterer Vorteil ist darin zu sehen, dass ein zumindest teilweise aus Kunststoff bestehendes Halteelement leichter ist.

Es kann vorgesehen sein, dass die Anlageleiste aus einem von Stahl verschiedenen Material bestehen oder ein von Stahl verschiedenes Material umfassen, insbesondere wobei die Anlageleiste aus Aluminium besteht oder Aluminium umfasst. Aufgrund der zumindest teilweise aus Kunststoff bestehenden Halteelemente kann die Anlageleiste aus einem weniger harten Material, insbesondere zumindest teilweise aus einem kostengünstigen Material wie beispielsweise Aluminium gefertigt werden. Damit werden die Herstellungskosten der Schneidemaschine weiter reduziert.

Es besteht Möglichkeit, dass die Anlageleiste in Bewegungsrichtung des Schlittens verschiebbar ist und/oder dass die Anlageleiste sich senkrecht zur Schneideebene des Schneidmessers erstreckt. Durch die Verschiebbarkeit kann die Position der Anlageleiste an die Dicke des zu schneidenden Schneidguts angepasst werden.

Es kann vorgesehen sein, dass der Restehalter eine Mehrzahl von Halteelementen aufweist, die in der Bewegungsrichtung des Schlittens zueinander beabstandet nebeneinander angeordnet sind, insbesondere wobei der Abstand der Halteelemente zueinander in Bewegungsrichtung des Schlittens verändert werden kann. Dabei kann der Resthalter dazu eingerichtet sein, so von oben auf die Anlageleiste aufgebracht zu werden, dass die Anlageleiste zwischen zwei benachbarten Halteelementen angeordnet ist und dass bei dem Aufbringen des Resthalters auf die Anlageleiste der Abstand dieser beiden benachbarten Halteelemente zueinander in Bewegungsrichtung des Schlittens vergrößert wird. Die Möglichkeit, den Abstand der Halteelemente in Bewegungsrichtung des Schlittens zu verändern, erleichtert somit das Vorbeigleiten der beiden benachbarten Halteelemente an der Anlageleiste. Dadurch wird die Gefahr, die Anlageleiste zu beschädigen, weiter verringert.

Es besteht die Möglichkeit, dass der Restehalter eine Stange aufweist, an der das mindestens eine Halteelement in Bewegungsrichtung des Schlittens verschiebbar angebracht ist. Dabei kann vorgesehen sein, dass der Resthalter mindestens eine auf der Stange angeordnete Feder aufweist und dazu eingerichtet ist, dass das mindestens eine Halteelement auf der Stange gegen die Kraft der mindestens einen Feder verschoben werden können. Damit wird mit einfachen Mitteln erreicht, den Abstand der Halteelemente in Bewegungsrichtung des Schlittens verändern zu können, wobei die Feder die auseinander gedrückten Halteelemente nach dem Abziehen von der Anlageleiste wieder in die ursprüngliche Position zurücküberführt.

Es besteht die Möglichkeit, dass das Halteelement an seinem in Gebrauchsstellung unteren Ende mehrere Spitzen aufweist oder dass die Halteelemente an ihrem in Gebrauchsstellung unteren Ende jeweils eine Spitze aufweisen. Auch durch diese Gestaltung wird das Vorbeigleiten der beiden zueinander beabstandeten Teile des Halteelements oder der beiden benachbarten Halteelemente an der Anlageleiste erleichtert.

Es kann vorgesehen sein, dass das mindestens eine Halteelement sich in Gebrauchsstellung des Restehalters senkrecht zu der Auflagefläche erstreckt. Weiterhin können die zueinander beabstandeten Teile des Halteelements oder die Halteelemente parallel zueinander angeordnet sein. Vorzugsweise können die zueinander beabstandeten Teile des Halteelements oder die Halteelemente in dem Restehalter in einer kammähnlichen Struktur angeordnet sein, die in Gebrauchsstellung des Restehalters zur Auflagefläche hin geöffnet ist.

Es besteht die Möglichkeit, dass der Restehalter aus einer ersten Position, die der Gebrauchsstellung entspricht, in eine zweite Position überführbar ist, in der er derart von der Auflagefläche entfernt ist, dass größeres Schneidgut auf die Auflagefläche aufgelegt werden kann. Dabei kann der Restehalter von einem Schwenkarm um eine Achse aus der ersten in die zweite Position verschwenkt werden, wobei sich die Achse insbesondere senkrecht zur Schneideebene erstreckt. Das Wegschwenken des Restehalters von der Auflagefläche ermöglicht nicht nur das Auflegen größerer Schneidgutstück, sondern erleichtert auch die Reinigung der Auflagefläche.

Es kann vorgesehen sein, dass die Schneidemaschine eine Anschlagplatte für das Schneidgut umfasst, durch deren Abstand von der Schneidebene die Dicke abgeschnittener Schneidgutscheiben vorgegeben wird. Anstelle einer verstellbaren Anschlagplatte kann auch eine reine Schutzplatte oder Schutzleiste vorgesehen sein, die das Schneidmesser gegen einen Zugriff abdeckt. Diese Schutzplatte oder Schutzleiste könnte dann in einem nicht regelbaren Abstand zu dem Messer stehen, so dass Scheiben geschnitten werden könnten. Ein Schneidgutvorschub würde dann das Schneidgut immer in der gewünschten Schnittstärke zur Schneideebene zuführen beziehungsweise vortakten.

Weitere Merkmale und Vorteile von Ausführungsbeispielen der Erfindung werden unter Bezugnahme auf die Zeichnungen nachfolgend beschrieben. Dabei werden für gleiche oder ähnliche Teile und für Teile mit gleichen oder ähnlichen Funktionen dieselben Bezugszeichen verwendet. Es zeigen:
- Fig. 1: eine perspektivische Ansicht einer ersten Ausführungsform einer erfindungsgemäßen Schneidemaschine;
- Fig. 2: eine gegenüber Fig. 1 gedrehte perspektivische Ansicht der Schneidemaschine gemäß Fig. 1;
- Fig. 3: eine Seitenansicht der Schneidemaschine gemäß Fig. 1 mit dem Restehalter in einer ersten Position;
- Fig. 4: eine Fig. 4 entsprechende Seitenansicht der Schneidemaschine gemäß Fig. 1 mit dem Restehalter in einer zweiten Position;
- Fig. 5: eine Draufsicht auf den Schlitten und den Resthalter der Schneidemaschine gemäß Fig. 1;
- Fig. 6: eine Seitenansicht des Resthalters der Schneidemaschine gemäß Fig. 1;
- Fig. 7: eine gegenüber Fig. 6 um 90° gedrehte Seitenansicht des Restehalters der Schneidemaschine gemäß Fig. 1;
- Fig. 8: eine perspektivische Ansicht des Resthalters der Schneidemaschine gemäß Fig. 1;
- Fig. 9: eine gegenüber Fig. 8 gedrehte perspektivische Ansicht des Resthalters der Schneidemaschine gemäß Fig. 1;
- Fig. 10: eine Seitenansicht des an dem Schlitten angebrachten Resthalters der Schneidemaschine gemäß Fig. 1;
- Fig. 11: eine gegenüber Fig. 10 um 180° gedrehte Seitenansicht der Halteelemente des Restehalters der Schneidemaschine gemäß Fig. 1;
- Fig. 12: eine Seitenansicht des Schlittens, der Anlageleiste und des Resthalters der Schneidemaschine gemäß Fig. 1, wobei die Haltelemente im oberen Randbereich der Anlageleiste enden;
- Fig. 13: eine Fig. 12 entsprechende Seitenansicht des Schlittens, der Anlageleiste und der Halteelemente des Resthalters der Schneidemaschine gemäß Fig. 1, wobei die Haltelemente auf der Auflagefläche des Schlittens enden;
- Fig. 14: eine Seitenansicht eines Halteelements eines Restehalters einer zweiten Ausführungsform einer erfindungsgemäßen Schneidemaschine;
- Fig. 15: eine perspektivische Ansicht des Halteelements der Schneidemaschine gemäß Fig. 14.

Es ist nicht notwendig, dass eine erfindungsgemäße Vorrichtung alle nachfolgend beschriebenen Merkmale aufweist. Es ist auch möglich, dass eine erfindungsgemäße Vorrichtung nur einzelne Merkmale der nachfolgend beschriebenen Ausführungsbeispiele aufweist.

Die in den Figuren abgebildete Ausführungsform einer Schneidemaschine für Lebensmittel umfasst ein rotierbares Schneidmesser 1, das sich im Betrieb der Schneidemaschine in einer Schneideebene dreht und in einem Schneidebereich Scheiben von einem nicht abgebildeten Schneidgut abschneidet (siehe Fig. 1 bis Fig. 3). Die Schneidemaschine umfasst weiterhin ein insbesondere als Motorgehäuse ausgebildetes Gehäuse 2, in dem ein nicht abgebildeter Motor angeordnet ist, der das Schneidmesser 1 antreibt (siehe Fig. 2). Das Gehäuse 2 kann alternativ auch als Maschinengehäuse ausgebildet sein.

Die Schneidemaschine umfasst weiterhin einen Schlitten 3 mit einer Auflagefläche 4 für das Schneidgut, der relativ zu dem Schneidmesser 1 hin und her bewegt werden kann. Der Schlitten 3 kann von Hand und/oder halbautomatisch und/oder automatisch verschiebbar sein. An dem Schlitten 3 ist ein Restehalter 5 angeordnet, mit dem das Schneidgut während des Schneidvorgangs gehalten werden kann (siehe Fig. 1).

Die Schneidemaschine umfasst weiterhin eine Anschlagplatte 6 für das Schneidgut, die parallel zur Messerachse des Schneidmessers 1 verschoben werden kann. Mit der Änderung des Abstands der Anschlagplatte 6 von der Schneidebene des Schneidmessers 1 kann die Dicke des geschnittenen Schneidguts vorgegeben werden.

Anstelle einer verstellbaren Anschlagplatte 6 kann auch eine reine Schutzplatte oder Schutzleiste vorgesehen sein, die das Schneidmesser 1 gegen einen Zugriff abdeckt. Diese Schutzplatte oder Schutzleiste könnte dann in einem nicht regelbaren Abstand zu dem Messer stehen, so dass Scheiben geschnitten werden könnten. Ein Schneidgutvorschub würde dann das Schneidgut immer in der gewünschten Schnittstärke zur Schneideebene zuführen beziehungsweise vortakten.

Die Schneidemaschine umfasst weiterhin einen Messerschutzring 7, der den äußeren Rand des Schneidmessers 1 zumindest oberhalb der Oberseite des Schneidmessers 1 teilweise umgibt.

Die Schneidemaschine umfasst weiterhin einen Kettenrahmen 8 mit mindestens einer Kette 9, insbesondere einer Mehrzahl von zueinander parallelen Ketten 9, zum Abtransport abgeschnittener Schneidgutscheiben von der Schneideebene, wobei die Ketten 9 über zwei Drehachsen 10, 11 umlaufen (siehe Fig. 2). An den Ketten 9 sind beispielsweise Spitzen angebracht, die teilweise in eine abgeschnittene Schneidgutscheibe eindringen können, um diese so zu halten, dass die Schneidgutscheiben von den Ketten 9 abtransportiert werden können.

Die Schneidemaschine umfasst weiterhin einen nicht abgebildeten Ablageschläger, der durch die verschiedenen parallel zueinander laufenden Ketten 9 hindurchgreifen und die Schneidgutscheiben von den Spitzen loslösen kann, so dass die Schneidgutscheiben kontrolliert auf einer Ablagefläche 12 abgelegt werden können (siehe Fig. 2).

Der Schlitten 3 weist einen U-förmigen Querschnitt auf mit einer ersten, in Fig. 5 und Fig. 13 linken, als feste Anlage für das Schneidgut dienenden Begrenzungswand 13 und einer zweiten, in Fig. 5 und Fig. 13 rechten Begrenzungswand 14. Die Begrenzungswände 13, 14 erstrecken sich von der Auflagefläche 4 nach oben und etwa in Richtung der Achse des Schneidmessers 1 beziehungsweise senkrecht zur Schneideebene.

Es besteht durchaus die Möglichkeit, anstelle eines Schlittens 3 mit einem U-förmigen Querschnitt einen Schlitten mit einem L-förmigen Querschnitt vorzusehen.

Die Schneidemaschine weist weiterhin eine verschiebbare Anlageleiste 15 auf, die sich oberhalb der Auflagefläche 4 zwischen den Begrenzungswänden 13, 14 und parallel zu diesen erstreckt (siehe Fig. 1, Fig. 4, Fig. 12 und Fig. 13). Die Anlageleiste 15 ist in Bewegungsrichtung des Schlittens 3 verschiebbar aufgrund einer auf einer Stange 16 verschiebbaren Halterung 17 (siehe Fig. 4). Zwischen der Begrenzungswand 13 und der Anlageleiste 15 kann ein Schneidgut gehalten werden. Beispielsweise zeigt Fig. 3 die Anlageleiste 15 in einer vergleichsweise weit nach links verschobenen Position, in der sie ein vergleichsweise kleines Schneidgut halten kann, wohingegen in Fig. 1 die Anlageleiste 15 vergleichsweise weit nach rechts verschoben ist, so dass sie ein vergleichsweise großes Schneidgut halten kann.

Der Restehalter 5 weist eine Mehrzahl von Halteelementen 18 auf, die aus Kunststoff bestehen oder Kunststoff umfassen (siehe beispielsweise Fig. 6 bis Fig. 11). Diese Halteelemente 18 sind in der Bewegungsrichtung des Schlittens 3 zueinander beabstandet nebeneinander angeordnet. Die Halteelemente 18 erstrecken sich in Gebrauchsstellung des Restehalters 5 senkrecht zu der Auflagefläche 4. Weiterhin sind die Halteelemente 18 parallel zueinander angeordnet. Die unteren Enden der Halteelemente 18 bilden eine kammähnliche Struktur, die in Gebrauchsstellung des Restehalters 5 zur Auflagefläche 4 hin geöffnet ist. Dabei weisen die Halteelemente 18 an ihrem in Gebrauchsstellung unteren Ende jeweils eine Spitze 19 auf.

Die Halteelemente 18 sind dazu eingerichtet, während des Schneidvorgangs auf der von dem Schneidmesser 1 abgewandten Seite des Schneidguts an dem Schneidgut anzuliegen. Dazu ist auf der der Schneideebene zugewandten Seite eines jeden der Halteelemente 18 eine Mehrzahl von Spitzen 20 angeordnet, die in das Schneidgut teilweise eindringen können (siehe Fig. 7). Dabei können auch an den Unterseiten der Halteelemente 18 Spitzen 20 angeordnet sein.

Der Restehalter 5 umfasst eine Stange 22, auf der die Halteelemente 18 in Längsrichtung der Stange 22 verschieblich gehalten sind (siehe beispielsweise Fig. 8 und Fig. 9). In den Endbereichen der Stange 22 ist jeweils eine Feder 23 auf der Stange 22 angeordnet, so dass die Halteelemente 18 gegen die Kraft der Federn 23 auf der Stange 22 verschiebbar sind.

Der Restehalter 5 weist weiterhin eine Aufnahme 24 auf, in der die Halteelemente 18 teilweise aufgenommen sind. Weiterhin wird die Stange 22 an der Aufnahme 24 gehalten (siehe beispielsweise Fig. 7).

Die Schneidemaschine umfasst weiterhin einen Schwenkarm 25, an dem der Restehalter 5 schwenkbar befestigt ist. Der Restehalter 5 kann von dem Schwenkarm 25 aus einer ersten Position, in der die Halteelemente 18 mit ihren Spitzen 19 auf der Auflagefläche 4 aufstehen (siehe Fig. 2), in eine zweite Position bewegt werden, in der der Restehalter 5 von der Auflagefläche 4 weggeschwenkt ist (siehe Fig. 4). Dabei ist der Schwenkarm 25 um eine Achse schwenkbar, die sich parallel zu der bewegbaren Anlageleiste 15 beziehungsweise senkrecht zur Schneideebene erstreckt.

Der Restehalter 5 ist zusammen mit dem Schwenkarm 25 parallel zu der Anlageleiste 15 beziehungsweise längs einer in Fig. 5 ersichtlichen Stange 26 verschiebbar. Dadurch kann der Restehalter 5 zu dem Schneidgut hinbewegt werden.

Bei einer Bewegung des Restehalters 5 nach unten in Richtung auf die Auflagefläche 4 können zwei benachbarte Halteelemente 18 von der Anlageleiste 15 so auseinander gedrückt werden, dass die beiden benachbarten Halteelemente 18 links und rechts an der Anlageleiste 15 vorbeigleiten können. Die Anlageleiste 15 ist an ihrer Oberseite mit einer Fase 27 versehen (siehe Fig. 12), die ein Vorbeischwenken oder Schieben der Halteelemente 18 von oben erleichtert.

Fig. 12 zeigt den Restehalter 5 in einer Position, in der eines der Halteelemente 18 gerade mit einer Flanke 28 seiner Spitze 20 die Fase 27 der Anlageleiste 15 berührt. Fig. 13 zeigt den Restehalter 5 in einem komplett abgesenkten Zustand. Dabei hat die Anlageleiste 15 die beiden Halteelemente 18 in Schlittenvorschubrichtung beziehungsweise in Längsrichtung der Stange 22 auseinander gedrückt. Dadurch ist der Abstand 29 zwischen diesen beiden Halteelementen 18 so vergrößert worden, dass die Halteelemente 18 gut an der Anlageleiste 15 vorbeigleiten konnten.

Die zweite Ausführungsform der Schneidemaschine umfasst einen Restehalter 5 mit einem einzelnen Haltelement 18, das die mehreren Halteelemente 18 der ersten Ausführungsform der Schneidemaschine ersetzt (siehe Fig. 14 und Fig. 15).

Das Haltelement 18 weist in einem oberen Bereich einen flächigen Teil 18a auf, der aus einer insbesondere nicht unterbrochenen Kunststofffläche gebildet wird. Das Haltelement 18 weist in einem unteren Bereich mehrere, in Bewegungsrichtung des Schlittens 3 zueinander beabstandete Teile 18b auf, die jeweils mit dem in dem oberen Bereich angeordneten flächigen Teil 18a verbunden sind. Die Teile 18b verlaufen dabei parallel zueinander und weisen jeweils eine untere Spitze 19 auf. Wie bei der ersten Ausführungsform sind die zueinander beabstandeten Teile 18b des Halteelements 18 auch bei der zweiten Ausführungsform in dem Restehalter 5 in einer kammähnlichen Struktur angeordnet, die in Gebrauchsstellung des Restehalters 5 zur Auflagefläche 4 hin geöffnet ist.

Wie bei der ersten Ausführungsform sind auf der der Schneideebene zugewandten Seite des Halteelements 18 eine Mehrzahl von Spitzen 20 angeordnet, die in das Schneidgut teilweise eindringen können (siehe Fig. 15). Die Spitzen 20 sind dabei sowohl an dem flächigen Teil 18a, als auch an den zueinander beabstandeten Teilen 18b vorgesehen. Weiterhin können auch an den Unterseiten der mehreren zueinander beabstandeten Teile 18b des Halteelements 18 Spitzen 20 angeordnet sein.

Auch der nicht abgebildete Restehalter 5 der zweiten Ausführungsform der Schneidemaschine weist eine Stange auf, auf der das Halteelement 18 in Bewegungsrichtung des Schlittens 3 beziehungsweise in Längsrichtung der Stange, vorzugsweise gegen die Kraft mindestens einer Feder, verschiebbar ist.

## Patentansprüche

1. Schneidemaschine für Lebensmittel, umfassend
- ein rotierbares Schneidmesser (1), das dazu eingerichtet ist, sich im Betrieb der Schneidemaschine in einer Schneideebene zu drehen und in einem Schneidebereich Scheiben von einem Schneidgut abzuschneiden,
- einen Schlitten (3) mit einer Auflagefläche (4) für das Schneidgut, der dazu eingerichtet ist, relativ zu dem Schneidmesser (1) hin und her bewegt zu werden,
- einen Motor, der dazu eingerichtet ist, das Schneidmesser (1) anzutreiben,
- einen Restehalter (5), der mindestens ein Halteelement (18) aufweist, das dazu eingerichtet ist, während des Schneidvorgangs auf der von dem Schneidmesser (1) abgewandten Seite des Schneidguts an dem Schneidgut anzuliegen, wobei das mindestens eine Halteelement (18) aus Kunststoff besteht oder Kunststoff umfasst,
wobei dass die Schneidemaschine eine Anlageleiste (15) umfasst, die dazu eingerichtet ist, an auf der Auflagefläche (4) des Schlittens (3) befindlichem Schneidgut anzuliegen, **dadurch gekennzeichnet, dass** der Resthalter (5) dazu eingerichtet ist, so von oben auf die Anlageleiste (15) aufgebracht zu werden, dass die Anlageleiste (15) zwischen zwei zueinander beabstandeten Teilen (18b) des Halteelements (18) oder zwischen zwei benachbarten Halteelementen (18) angeordnet ist.

2. Schneidemaschine nach Anspruch 1, **dadurch gekennzeichnet, dass** die Anlageleiste (15) aus einem von Stahl verschiedenen Material besteht oder ein von Stahl verschiedenes Material umfasst, insbesondere wobei die Anlageleiste (15) aus Aluminium besteht oder Aluminium umfasst.

3. Schneidemaschine nach einem der Ansprüche 1 oder 2, **dadurch gekennzeichnet, dass** die Anlageleiste (15) in Bewegungsrichtung des Schlittens (3) verschiebbar ist und/oder dass die Anlageleiste (15) sich senkrecht zur Schneideebene des Schneidmessers (1) erstreckt.

4. Schneidemaschine nach einem der Ansprüche 1 bis 3, **dadurch gekennzeichnet, dass** der Restehalter (5) eine Mehrzahl von Halteelementen (18) aufweist, die in der Bewegungsrichtung des Schlittens (3) zueinander beabstandet nebeneinander angeordnet sind, insbesondere wobei der Abstand (29) der Halteelemente (18) zueinander in Bewegungsrichtung des Schlittens (3) verändert werden kann.

5. Schneidemaschine nach einem der Ansprüche 1 bis 4, **dadurch gekennzeichnet, dass** der Resthalter (5) dazu eingerichtet ist, so von oben auf die Anlageleiste (15) aufgebracht zu werden, dass die Anlageleiste (15) zwischen zwei benachbarten Halteelementen (18) angeordnet ist und dass bei dem Aufbringen des Resthalters (5) auf die Anlageleiste (15) der Abstand (29) dieser beiden benachbarten Halteelemente (18) zueinander in Bewegungsrichtung des Schlittens (3) vergrößert wird.

6. Schneidemaschine nach einem der Ansprüche 1 bis 5, **dadurch gekennzeichnet, dass** der Restehalter (5) eine Stange (22) aufweist, an der das mindestens eine Halteelement (18) in Bewegungsrichtung des Schlittens (3) verschiebbar angebracht ist.

7. Schneidemaschine nach Anspruch 6, **dadurch gekennzeichnet, dass** der Resthalter (5) mindestens eine auf der Stange (22) angeordnete Feder (23) aufweist und dazu eingerichtet ist, dass das mindestens eine Halteelement (18) auf der Stange (22) gegen die Kraft der mindestens einen Feder (23) verschoben werden kann.

8. Schneidemaschine nach einem der Ansprüche 1 bis 7, **dadurch gekennzeichnet, dass** das Halteelement (18) an seinem in Gebrauchsstellung unteren Ende mehrere Spitzen (19) aufweist oder dass die Halteelemente (18) an ihrem in Gebrauchsstellung unteren Ende jeweils eine Spitze (19) aufweisen.

9. Schneidemaschine nach einem der Ansprüche 1 bis 8, **dadurch gekennzeichnet, dass** das mindestens eine Halteelement (18) sich in Gebrauchsstellung des Restehalters (5) senkrecht zu der Auflagefläche (4) erstreckt.

10. Schneidemaschine nach einem der Ansprüche 1 bis 9, **dadurch gekennzeichnet, dass** die zueinander beabstandeten Teile (18b) des Halteelements (18) oder die Halteelemente (18) parallel zueinander angeordnet sind.

11. Schneidemaschine nach einem der Ansprüche 1 bis 10, **dadurch gekennzeichnet, dass** die zueinander beabstandeten Teile (18b) des Halteelements (18) oder die Halteelemente (18) in dem Restehalter (5) in einer kammähnlichen Struktur angeordnet sind, die in Gebrauchsstellung des Restehalters (5) zur Auflagefläche (4) hin geöffnet ist.

12. Schneidemaschine nach einem der Ansprüche 1 bis 11, **dadurch gekennzeichnet, dass** der Restehalter (5) aus einer ersten Position, die der Gebrauchsstellung entspricht, in eine zweite Position überführbar ist, in der er derart von der Auflagefläche (4) entfernt ist, dass größeres Schneidgut auf die Auflagefläche (4) aufgelegt werden kann.

13. Schneidemaschine nach Anspruch 12, **dadurch gekennzeichnet, dass** der Restehalter (5) von einem Schwenkarm (25) um eine Achse aus der ersten in die zweite Position verschwenkt werden kann, wobei sich die Achse insbesondere senkrecht zur Schneideebene erstreckt.

14. Schneidemaschine nach einem der Ansprüche 1 bis 13, **dadurch gekennzeichnet, dass** die Schneidemaschine eine Anschlagplatte (6) für das Schneidgut umfasst, durch deren Abstand von der Schneidebene die Dicke abgeschnittener Schneidgutscheiben vorgegeben wird.

## Claims

1. Cutting machine for food, comprising
- a rotatable cutting blade (1), which is configured during operation of the cutting machine to rotate in a cutting plane and in a cutting region to cut slices from a material to be cut,
- a sliding member (3) having a support face (4) for the material to be cut which is configured to be moved back and forth relative to the cutting blade (1),
- a motor which is configured to drive the cutting blade (1),
- a remainder holder (5) which has at least one retention element (18) which is configured during the cutting operation at the side, facing away from the cutting blade (1), of the material to be cut to rest on the material to be cut, wherein the at least one retention element (18) comprises plastics material or contains plastics material,
wherein the cutting machine comprises an abutment bar (15) which is configured to bear on material to be cut located on the support face (4) of the sliding member (3), **characterized in that** the remainder holder (5) is configured to be applied to the abutment bar (15) from above in such a manner that the abutment bar (15) is arranged between two mutually spaced-apart portions (18b) of the retention element (18) or between two adjacent retention elements (18).

2. Cutting machine according to claim 1, **characterized in that** the abutment bar (15) comprises a material which is different from steel or comprises a material which is different from steel, in particular wherein the abutment bar (15) comprises aluminum or consists of aluminum.

3. Cutting machine according to either claim 1 or 2, **characterized in that** the abutment bar (15) can be displaced in the movement direction of the sliding member (3), and/or **in that** the abutment bar (15) extends perpendicularly to the cutting plane of the cutting blade (1).

4. Cutting machine according to any one of claims 1 to 3, **characterized in that** the remainder holder (5) has a plurality of retention elements (18) which are arranged beside each other with spacing from each other in the movement direction of the sliding member (3), in particular wherein the spacing (29) of the retention elements (18) can be changed with respect to each other in the movement direction of the sliding member (3).

5. Cutting machine according to any one of claims 1 to 4, **characterized in that** the remainder holder (5) is configured to be applied from above to the abutment bar (15) in such a manner that the abutment bar (15) is arranged between two adjacent retention elements (18) and **in that** when the remainder holder (5) is applied to the abutment bar (15) the spacing (29) of these two adjacent retention elements (18) with respect to each other is increased in the movement direction of the sliding member (3).

6. Cutting machine according to any one of claims 1 to 5, **characterized in that** the remainder holder (5) has a rod (22) to which the at least one retention element (18) is fitted so as to be able to be displaced in the movement direction of the sliding member (3).

7. Cutting machine according to claim 6, **characterized in that** the remainder holder (5) has at least one spring (23) which is arranged on the rod (22) and is configured so that the at least one retention element (18) can be displaced on the rod (22) counter to the force of the at least one spring (23).

8. Cutting machine according to any one of claims 1 to 7, **characterized in that** the retention element (18) has at the lower end thereof in the position for use multiple tips (19) or **in that** the retention elements (18) in each case have a tip (19) at the lower end thereof in the position for use.

9. Cutting machine according to any one of claims 1 to 8, **characterized in that** the at least one retention element (18) extends in the position for use of the remainder holder (5) perpendicularly to the support face (4).

10. Cutting machine according to any one of claims 1 to 9, **characterized in that** the mutually spaced-apart portions (18b) of the retention element (18) or the retention elements (18) are arranged parallel with each other.

11. Cutting machine according to any one of claims 1 to 10, **characterized in that** the mutually spaced-apart portions (18b) of the retention element (18) or the retention elements (18) are arranged in the remainder holder (5) in a comb-like structure which in the position for use of the remainder holder (5) is open in the direction towards the support face (4).

12. Cutting machine according to any one of claims 1 to 11, **characterized in that** the remainder holder (5) can be moved from a first position which corresponds to the position for use into a second position in which it is so far away from the support face (4) that larger material to be cut can be placed on the support face (4).

13. Cutting machine according to claim 12, **characterized in that** the remainder holder (5) can be pivoted by a pivot arm (25) about an axis from the first position into the second position, wherein the axis extends in particular perpendicularly to the cutting plane.

14. Cutting machine according to any one of claims 1 to 13, **characterized in that** the cutting machine comprises a stop plate (6) for the material to be cut, as a result of the spacing of which from the cutting plane the thickness of the cut-off slices of material to be cut is predetermined.

## Revendications

1. Machine à découper pour des denrées alimentaires comprenant
- une lame de coupe (1) rotative qui est conçue afin de tourner en fonctionnement de la machine à découper dans un plan de coupe et de découper dans une zone de coupe des tranches d'un produit à découper,
- un chariot (3) avec une surface d'appui (4) pour le produit à découper qui est conçu afin d'être déplacé alternativement par rapport à la lame de coupe (1),
- un moteur qui est conçu afin d'entraîner la lame de coupe (1),
- un support de restes (5) qui présente au moins un élément de retenue (18) qui est conçu afin de reposer pendant le processus de coupe sur le côté du produit à découper éloigné de la lame de coupe (1) contre le produit à découper, dans lequel l'au moins un élément de retenue (18) se compose de matière plastique ou comprend une matière plastique,
dans lequel la machine à découper comprend une barre d'appui (15) qui est conçue afin de reposer contre le produit à découper se trouvant sur la surface d'appui (4) du chariot (3), **caractérisé en ce que** le support de restes (5) est conçu afin d'être appliqué par le haut sur la barre d'appui (15) de sorte que la barre d'appui (15) soit agencée entre deux parties (18b) espacées l'une par rapport à l'autre de l'élément de retenue (18) ou entre deux éléments de retenue (18) contigus.

2. Machine à découper selon la revendication 1, **caractérisée en ce que** la barre d'appui (15) se compose d'un matériau différent de l'acier ou comprend un matériau différent de l'acier, en particulier dans laquelle la barre d'appui (15) se compose d'aluminium ou comprend de l'aluminium.

3. Machine à découper selon la revendication 1 ou 2, **caractérisée en ce que** la barre d'appui (15) est mobile dans le sens de déplacement du chariot (3) et/ou **en ce que** la barre d'appui (15) s'étend perpendiculairement au plan de coupe de la lame de coupe (1).

4. Machine à découper selon l'une quelconque des revendications 1 à 3, **caractérisée en ce que** le support de restes (5) présente une pluralité d'éléments de retenue (18) qui sont agencés à distance les uns des autres les uns à côté des autres dans le sens de déplacement du chariot (3), en particulier dans laquelle la distance (29) des éléments de retenue (18) les uns par rapport aux autres peut être modifiée dans le sens de déplacement du chariot (3).

5. Machine à découper selon l'une quelconque des revendications 1 à 4, **caractérisée en ce que** le support de restes (5) est conçu afin d'être appliqué par le haut sur la barre d'appui (15) de sorte que la barre d'appui (15) soit agencée entre deux éléments de retenue (18) contigus et **en ce que** lors de l'application du support de restes (5) sur la barre d'appui (15), la distance (29) de ces deux éléments de retenue (18) contigus les uns par rapport aux autres est agrandie dans le sens de déplacement du chariot (3).

6. Machine à découper selon l'une quelconque des revendications 1 à 5, **caractérisée en ce que** le support de restes (5) présente une tige (22), au niveau de laquelle l'au moins un élément de retenue (18) est monté de manière mobile dans le sens de déplacement du chariot (3).

7. Machine à découper selon la revendication 6, **caractérisée en ce que** le support de restes (5) présente au moins un ressort (23) agencé sur la tige (22) et est conçu afin que l'au moins un élément de retenue (18) puisse être déplacé sur la tige (22) contre la force de l'au moins un ressort (23).

8. Machine à découper selon l'une quelconque des revendications 1 à 7, **caractérisée en ce que** l'élément de retenue (18) présente à son extrémité inférieure en position d'utilisation plusieurs pointes (19) ou **en ce que** les éléments de retenue (18) présentent à leur extrémité inférieure en position d'utilisation respectivement une pointe (19).

9. Machine à découper selon l'une quelconque des revendications 1 à 8, **caractérisée en ce que** l'au moins un élément de retenue (18) s'étend en position d'utilisation du support de restes (5) perpendiculairement à la surface d'appui (4).

10. Machine à découper selon l'une quelconque des revendications 1 à 9, **caractérisée en ce que** les parties (18b) espacées les unes par rapport aux autres de l'élément de retenue (18) ou les éléments de retenue (18) sont agencés parallèlement les uns aux autres.

11. Machine à découper selon l'une quelconque des revendications 1 à 10, **caractérisée en ce que** les parties (18b) espacées les unes des autres de l'élément de retenue (18) ou les éléments de retenue (18) sont agencés dans le support de restes (5) dans une structure en forme de peigne qui est ouverte en position d'utilisation du support de restes (5) vers la surface d'appui (4).

12. Machine à découper selon l'une quelconque des revendications 1 à 11, **caractérisée en ce que** le support de restes (5) peut être transféré d'une première position qui correspond à la position d'utilisation, dans une seconde position, dans laquelle il est éloigné de la surface d'appui (4) de telle manière que du produit à découper plus grand puisse être placé sur la surface d'appui (4).

13. Machine à découper selon la revendication 12, **caractérisée en ce que** le support de restes (5) peut être pivoté par un bras de pivotement (25) autour d'un axe de la première dans la seconde position, dans laquelle l'axe s'étend en particulier perpendiculairement au plan de coupe.

14. Machine à découper selon l'une quelconque des revendications 1 à 13, **caractérisée en ce que** la machine à découper comprend une plaque de butée (6) pour le produit à découper, par la distance de laquelle par rapport au plan de coupe, l'épaisseur des tranches de produit à découper découpée est prédéfinie.
